# EUROPÄISCHE PATENTSCHRIFT

(11) **EP 1 210 886 B1**
(45) Veröffentlichungstag und Bekanntmachung des Hinweises auf die Patenterteilung: **29.06.2005**
(21) Anmeldenummer: 01810526.2
(22) Anmeldetag: 31.05.2001
(51) Int. Cl.: A47B 67/00

(54) **Spiegeleinrichtung, insbesondere für ein Badezimmer**
Mirror arrangement especially for a bathroom
Disposition d'un mirroir, en particulier pour une salle de bains

(30) Priorität: 04.12.2000 CH 235500
(43) Veröffentlichungstag der Anmeldung: 05.06.2002
(73) Patentinhaber: W. Schneider & Co. AG Metallwarenfabrik, 8135 Langnau am Albis (CH)
(72) Erfinder: Schneider, Annemarie, 8135 Langnau am Albis (CH)
(74) Vertreter: Luchs, Willi

(56) Entgegenhaltungen:
- DE-U- 20 001 486
- FR-A- 2 017 103
- GB-A- 1 596 323
- US-A- 3 244 464

## Beschreibung

Die Erfindung bezieht sich auf eine Spiegeleinrichtung, gemäß dem Oberbegriff des Anspruchs 1, vgl. FR-A-2 017 103.

Bei einem Badzimmerschrank gemäss der Druckschrift DE-Gbm 91 01 088 ist in klassischer Weise ein die Halterung bildender kastenförmiger Schrank mit mehreren übereinander angeordneten Tablaren vorgesehen, an dem die Spiegeltür seitlich wegschwenkbar gehalten ist. Im zugeschwenkten Zustand des Spiegels ist der Schrank hierbei komplett verschlossen, indessen bei aufgeklapptem Spiegel sind die in den Schrank auf die Tablare gestellten Badezimmer-Utensilien zugänglich. Dieser herkömmliche Badzimmerschrank bietet an sich eine kompakte Lösung. Vom ästhetischen Gesichtspunkt her gesehen verfügt er jedoch nicht über eine besonders spezielle Ausbildung.

Der vorliegenden Erfindung wurde demgegenüber die Aufgabe zugrundegelegt, eine Spiegeleinrichtung nach der eingangs erwähnten Gattung zu schaffen, die bei einfacher Herstellung eine besondere ästhetische Ausgestaltung bietet.

Die Aufgabe ist erfindungsgemäss dadurch gelöst, dass die Halterung im wesentlichen aus wenigstens einer vertikal angeordneten Tragsäule gebildet ist, von der die Tablarplatten jeweils beidseitig entlang der Wand armförmig wegragen, und entsprechende Auflageflächen bilden, wobei der Spiegel verstellbar zu dieser Tragsäule angeordnet ist.

Bei einer sehr vorteilhaften Ausführung ist der Spiegel zur Tragsäule verschiebbar angeordnet, derart, dass er in der Schliessposition die Tragsäule und die Abschlusselemente ganzheitlich, indessen die Tablarplatten nur teilweise verdeckt. Ausgehend von dieser Schliessposition ist der Spiegel nach links und nach rechts in je eine Offenstellung verschiebbar, in der die Tragsäule zumindest teilweise und die von dieser einseitig wegragenden Tablarplatten und Abschlusselemente sichtbar und demnach deren Ablageflächen zugänglich sind.

Mit dieser erfindungsgemässen Spiegeleinrichtung ergibt sich eine sehr ästhetische leichte Bauweise, die sich zudem durch eine sehr originelle Ausgestaltung auszeichnet.

Ein Ausführungsbeispiel der Erfindung sowie weitere Vorteile derselben sind nachfolgend anhand der Zeichnung näher erläutert. Es zeigt:
- Fig.1: eine erfindungsgemässe Spiegeleinrichtung in perspektivischer Ansicht,
- Fig.2: eine Draufsicht bei der linken Hälfte bzw. einen horizontalen Schnitt der rechten Hälfte der Spiegeleinrichtung nach Fig.1,
- Fig.3: eine perspektivische Vorderansicht der Spiegeleinrichtung mit teilweiser Weglassung des Spiegels, wobei sich der Spiegel in der Schliessposition befindet, und
- Fig.4: einen teilweisen Schnitt durch die Tragsäule nach Fig.3.

Fig.1 zeigt eine Spiegeleinrichtung 10, welche insbesondere für den Badezimmerbereich ausgeführt ist. Diese Einrichtung 10 weist im üblichen Sinne einen Spiegel 12, eine diesen verstellbar haltenden, vorzugsweise an einer Wand 13 oder dergleichen befestigbaren Halterung und eine Lampe 14 auf.

Erfindungsgemäss ist die Halterung im wesentlichen aus einer Tragsäule 20 gebildet, die mit mehreren zueinander beabstandeten Haltemitteln versehen ist, in welchen jeweils eine Tablarplatte 16, 17 aufgenommen ist, wobei der Spiegel 12 verstellbar zu dieser Tragsäule 20 angeordnet ist.

Bei der Tragsäule 20 ist zweckmässigerweise am oberen und am unteren Ende je ein Abschlusselement 22, 24 vorhanden, welches jeweils plattenförmig ausgebildet ist und an der Vorderseite über eine parallel zur Wand 13 verlaufende Schiene 21, 23 verfügt. Diese Abschlusselemente 22, 24 sind mit annähernd gleicher Breite wie die Tablarplatten 16, 17 bemessen und bündig ober- bzw. unterhalb zu diesen angeordnet. An diesen Schienen 21, 23 ist der Spiegel 12 mit entsprechenden Gleitelementen 25 horizontal über eine definierte Länge verschiebbar geführt. Hierzu sind entsprechende Anschläge bei den Schienen vorgesehen, die jedoch nicht näher veranschaulicht sind. Oben ist die Schiene 21 aufwärts, indessen unten ist sie nach abwärts ausgerichtet. Der Spiegel ist somit in diesen Schienen 21, 23 geführt, ohne dass er ausrasten kann.

Die Tragsäule 20 ist vertikal angeordnet und sie ist zum Beispiel aus einem Aluminiumprofil mit einem annähernd V- oder U-förmigen Querschnitt hergestellt. Diese Tragsäule könnte selbstverständlich auch aus Holz oder Kunststoff oder aus einem sonstigen Metall verwirklicht sein. In dieser Tragsäule 20 sind vorliegend drei im Abstand zueinander angeordnete Schlitze 29 als Haltemittel vorgesehen, in welche die Tablarplatten 16, 17 einschiebbar und jeweils durch ein Befestigungsmittel fixiert sind.

Ferner ist am unteren Ende der Tragsäule 20 noch eine Steckdose 28 mit oder ohne Schalter angeordnet, die einen schnellen Zugang für einen elektrischen Anschluss bietet. Elektrische Anschlusskabel können sehr einfach durch die Tragsäule 20 geführt werden.

Die drei Tablarplatten 16, 17 ragen im Rahmen der Erfindung jeweils beidseitig zur der vertikal angeordneten Tragsäule 20 entlang der Wand armförmig weg und bei den beidseitig wegragenden Teilen bilden sie entsprechende Auflageflächen. Die obere und die untere Tablarplatte 16 sind hierbei zu dem mittleren Tablar 17 seitlich versetzt angeordnet. Selbstverständlich können diese Tablare in ihrer Längsrichtung beliebig zueinander positioniert sein.

Der Spiegel 12 ist derart verschiebbar zur Tragsäule 20 angeordnet, dass er in der strichpunktiert dargestellten Schliessposition 12.1 die Tragsäule 20 und die Abschlusselemente 22, 24 ganzheitlich, wie dies in Fig.3 ersichtlich ist, indessen die Tablarplatten 16, 17 nur teilweise verdeckt. Ausgehend von dieser Schliessposition 12.1 kann der Spiegel 12 nach links - wie dargestellt - und nach rechts in je eine Offenstellung verschoben werden, in der die Tragsäule 20 jeweils zumindest teilweise und die von dieser einseitig wegragenden Tablarplatten 16, 17 und die Abschlusselemente sichtbar sind. Die Ablageflächen dieser vorzugsweise aus Glas bestehenden Tablarplatten 16, 17 sind somit entweder links- oder rechtsseitig zugänglich und es können auf diese Badezimmer-Utensilien, wie Parfüm-Flaschen, Dosen für Cremen etc, gestellt werden.

Fig.2 zeigt die linke Hälfte der Spiegeleinrichtung 10 in einer Ansicht von oben, wobei die Lampe 14 weggelassen ist. Die rechte Hälfte ist in einem horizontalen Schnitt bei dem einen Schlitz 29 der Tragsäule 20 veranschaulicht. Zudem ist in der Tragsäule bei jedem Schlitz 29 ein Halteelement 26 vorhanden, mit dem eine stabile Abstützung des jeweiligen Tablars gewährleistet ist.

Fig.3 zeigt die Spiegeleinrichtung 10, bei welcher der Spiegel 12 in der Mittelstellung, d.h. in der Schliessposition 12.1 steht. Die einzelnen Tablare 16, 17 sind mit Vorteil von einem Befestigungsmittel 27, für welches beispielsweise eine Halteschuh verwendet wird, an der Tragsäule 20 positioniert und fixiert.

Fig.4 zeigt einen Teilschnitt durch die Tragsäule 20 in vertikaler Richtung, aus welchem ersichtlich ist, dass die in den Schlitz 29 der Tragsäule 20 eingeschobene Tablarplatte 16 auf der Hinterseite in einer Längsnut 26' des Halteelementes 26 und auf der Vorderseite in einer Nut 27' des frontseitig an der Tragsäule angeschraubten Befestigungsmittels 27 gehalten ist. Vorzugsweise ist das Tablar 16 berührungslos in dem Schlitz 29 zu der Wandung der Tragsäule angeordnet, damit es nicht durch Kratzer beschädigt wird.

Die Erfindung ist mit den oben erläuterten Ausführungsbeispielen ausreichend dargetan. Sie liesse sich jedoch noch in anderen Varianten darstellen. So könnte der Spiegel im Grunde genommen schwenkbar ausgebildet sein. Die Gleitelemente 25 des Spiegels könnten auch als Rolle ausgebildet sein. Es könnte ferner auch nur eine Schiene vorteilhaft oben vorgesehen sein. Selbstverständlich kann auch auf eine Beleuchtung verzichtet werden. Es können aber auch eine oder mehrere kleine Halogen- oder Spotlampen vorgesehen sein.

Auch die Tragsäule könnte mit einer anderen Querschnittsform zum Beispiel T-förmig, rechteckig, oval, hufeisenförmig oder ähnlichem, ausgebildet sein. Anstelle eines Schlitzes als Haltemittel könnten je nach Querschnitt der Tragsäule auch Trägerwinkel oder dergleichen verwendet werden. Für eine Spiegeleinrichtung könnten auch zwei Tragsäulen nebeneinander vorgesehen sein.

## Patentansprüche

1. Spiegeleinrichtung, insbesondere für ein Badezimmer, mit einem Spiegel (12) und einer diesen verstellbar haltenden, an einer Wand (13) oder dergleichen befestigbaren Halterung, *die mit mehreren zueinander beabstandeten Haltemitteln für die Aufnahme jeweils wenigstens einer Tablarplatte (16, 17) versehen ist,* **dadurch gekennzeichnet, dass**
die Halterung im wesentlichen aus wenigstens einer *vertikal angeordneten* Tragsäule (20) gebildet ist, *von der die Tablarplatten (16, 17) jeweils beidseitig entlang der Wand armförmig wegragen und entsprechende Auflageflächen bilden,* wobei der Spiegel (12) verstellbar zu dieser Tragsäule (20) angeordnet ist.

2. Spiegeleinrichtung nach Anspruch 1, **dadurch gekennzeichnet, dass** am oberen und am unteren Ende der Tragsäule (20) je ein Abschlusselement (22, 24) vorhanden ist.

3. Spiegeleinrichtung nach Anspruch 2, **dadurch gekennzeichnet, dass** der Spiegel (12) zur Tragsäule (20) verschiebbar angeordnet ist, derart, dass er in der Schliessposition (12.1) die Tragsäule (20) und die Abschlusselemente (22, 24) ganzheitlich, indessen die Tablarplatten (16, 17) nur teilweise verdeckt, derweil der Spiegel (12) ausgehend von dieser Schliessposition (12.1) nach links und nach rechts in je eine Offenstellung verschiebbar ist, in der die Tragsäule (20) zumindest teilweise und die von dieser einseitig wegragenden Tablarplatten (16, 17) und Abschlusselemente (22, 24) sichtbar und demnach deren Auflageflächen zugänglich sind.

4. Spiegeleinrichtung nach einem der vorhergehenden Ansprüche 1 bis 3, **dadurch gekennzeichnet, dass** die Tragsäule (20) am oberen und/oder am unteren Ende jeweils eine Schiene (21, 23) aufweist, an denen der Spiegel (12) mit entsprechenden Gleitelementen (25) horizontal über eine definierte Länge geführt ist.

5. Spiegeleinrichtung nach einem der vorhergehenden Ansprüche 1 bis 4, **dadurch gekennzeichnet, dass** die Tragsäule (20) Schlitze (29) als Haltemittel aufweist, in welche die Tablarplatten (16, 17) *in ihrer Längsrichtung* einschiebbar und durch Befestigungsmittel (27) fixierbar sind.

6. Spiegeleinrichtung nach einem der vorhergehenden Ansprüche 1 bis 5, **dadurch gekennzeichnet, dass** die Tragsäule (20) aus einem Profil mit einem annähernd V-förmigen, T-förmigen, rechteckigen, ovalen oder einem anderen Querschnitt, hergestellt ist.

7. Spiegeleinrichtung nach einem der vorhergehenden Ansprüche 1 bis 6, **dadurch gekennzeichnet, dass** die Tablarplatten (16, 17) *aus Glas* bestehen.

8. Spiegeleinrichtung nach einem der vorhergehenden Ansprüche 1 bis 7, **dadurch gekennzeichnet, dass** auf dem oberen Abschlusselement (22) eine sich über den Spiegel (12) hinaus erstreckende Lampe (14) angeordnet ist.

9. Spiegeleinrichtung nach einem der vorhergehenden Ansprüche 1 bis 8, **dadurch gekennzeichnet, dass** die in den Schlitz (29) der Tragsäule (20) eingeschobene Tablarplatte (16) auf der Hinterseite in einer Längsnut (26') eines in der Tragsäule befestigten Halteelementes (26) und auf der Vorderseite in einer Nut (27') eines frontseitig an der Tragsäule angeschraubten Befestigungsmittels (27) gehalten ist.

## Claims

1. Mirror device, especially for a bathroom, with a mirror (12) and a fitting, adjustably holding the same, affixed to a wall (13) or suchlike, equipped with several fitting means spaced apart from one another, each one for receiving at least one tablet plate (16, 17), **characterised in that**
the fitting is formed substantially from at least one vertically positioned support column (20), of which the tablet plates (16, 17) each form supporting surfaces projecting in the form of arms along the wall on both sides, whereby the mirror (12) is positioned adjustably in relation to this support column (20).

2. Mirror device according to Claim 1, **characterised in that** one terminating element (22, 24) each is located at the upper and lower end of the support column (20).

3. Mirror device according to Claim 2, **characterised in that** the mirror (12) is displaceably positioned in relation to the support column (20) in such a way that the same completely covers the support column (20) and the terminating elements (22, 24) in the closed position (12.1), and partially covers the tablet plates (16, 17), whilst the mirror (12) can be displaced to the left and the right from this closed position (12.1) into a relevant open position, in which the support column (20) and the tablet plates (16, 17) and terminating elements (22, 24) projecting from the same on one side, and therefore the supporting surfaces of the same, are accessible and visible at least in part.

4. Mirror device according to one of the preceding Claims 1 to 3, **characterised in that** the support column (20) incorporates one rail (21, 23) each at its upper and/or at its lower end, along which the mirror (12) is guided horizontally across a defined length by means of relevant slide elements (25).

5. Mirror device according to one of the preceding Claims 1 to 4, **characterised in that** the support column (20) incorporates slots (29) as fitting means, into which the tablet plates (16, 17) can be inserted in a longitudinal direction and fixedly positioned with fitting means (27).

6. Mirror device according to one of the preceding Claims 1 to 5, **characterised in that** the support column (20) is manufactured from a profile with an approximately V-shaped, T-shaped, square, rectangular, oval, or another cross-section.

7. Mirror device according to one of the preceding Claims 1 to 6, **characterised in that** the tablet plates (16, 17) consist of glass.

8. Mirror device according to one of the preceding Claims 1 to 7, **characterised in that** a lamp (14) extending across the mirror (12) is located upon the upper terminating element (22).

9. Mirror device according to one of the preceding Claims 1 to 8, **characterised in that** tablet plate (16) inserted into the slot (29) of the support column (20) is held within a longitudinal groove (26') of the fitting element (26) affixed within the support column on the rear side, and within a groove (27') of a fitting means (27) screwed to the front of the support column on the front side.

## Revendications

1. Dispositif à miroir, en particulier pour salle de bains, comportant un miroir (12) et un support maintenant ledit miroir de façon réglable et pouvant être fixé à un mur (13) ou analogue, le support étant doté de plusieurs moyens de retenue distants les uns des autres et destinés à recevoir chacun au moins une plaque de rayonnage (16, 17), **caractérisé en ce que** le support est formé essentiellement d'au moins une colonne de support (20), disposée verticalement, depuis laquelle les plaques de rayonnage (16, 17) s'étendent en forme de bras des deux côtés le long du mur et forment des surfaces de support correspondantes, le miroir (12) étant disposé de façon réglable par rapport à cette colonne de support (20).

2. Dispositif à miroir selon la revendication 1, **caractérisé en ce qu'**un élément de raccordement (22, 24) est prévu respectivement à l'extrémité supérieure et à l'extrémité inférieure de la colonne de support (20).

3. Dispositif à miroir selon la revendication 2, **caractérisé en ce que** le miroir (12) est disposé de façon amovible par rapport à colonne de support (20) de façon à recouvrir totalement la colonne de support (20) et les éléments de raccordement dans la position fermée (12.1) mais seulement partiellement les plaques de rayonnage (16, 17), tandis que le miroir (12) est déplaçable vers la gauche et vers la droite depuis cette position fermée (12.1) pour venir dans une position ouverte dans laquelle la colonne de support (20) est visible au moins partiellement et les plaques de rayonnage (16, 17) et les éléments de raccordement (2, 24) s'étendant d'un côté depuis cette colonne de support sont visibles de façon à pouvoir accéder à leur surface de support.

4. Dispositif à miroir selon l'une des revendications précédentes 1 à 3, **caractérisé en ce que** la colonne de support (20) comporte à l'extrémité supérieure et/ou à l'extrémité inférieure une glissière (21, 23) permettant de guider le miroir (12) horizontalement sur une longueur définie au moyen d'éléments de glissement correspondants (25).

5. Dispositif à miroir selon l'une des revendications précédentes 1 à 4, **caractérisé en ce que** la colonne de support (20) comporte des fentes (29) qui servent de moyens de retenue et dans lesquelles les plaques de rayonnage (16, 17) peuvent s'enficher dans leur direction longitudinale et peuvent être fixées par des moyens de fixation (27).

6. Dispositif à miroir selon l'une des revendications précédentes 1 à 5, **caractérisé en ce que** la colonne de support (20) est réalisée à partir d'un profilé de section à peu près en V, en T, rectangulaire, ovale ou autre.

7. Dispositif à miroir selon l'une des revendications précédentes 1 à 6, **caractérisé en ce que** les plaques de rayonnage (16, 17) sont en verre.

8. Dispositif à miroir selon l'une des revendications précédentes 1 à 7, **caractérisé en ce qu'**une lampe (14), s'étendant au-delà du miroir (12), est disposée sur l'élément de raccordement supérieur (22).

9. Dispositif à miroir selon l'une des revendications précédentes 1 à 8, **caractérisé en ce que** la plaque de rayonnage (16) insérée dans la fente (29) de la colonne de support (20) est maintenue du côté arrière dans une gorge longitudinale (26') d'un élément de retenue (26) fixé dans la colonne de support et du côté avant dans une gorge (27') d'un moyen de fixation (27) vissé à l'avant de la colonne de support.
